# FASCICULE DE BREVET EUROPEEN

(11) **EP 0 720 498 B1**
(45) Date de publication et mention de la délivrance du brevet: **04.02.1998**
(21) Numéro de dépôt: 94917043.5
(22) Date de dépôt: 20.05.1994
(51) Int. Cl.: A63B 33/00, B63C 11/16

(54) **DISPOSITIF D'AIDE A L'ORIENTATION POUR LA NAGE SUR LE DOS**
ORIENTIERUNGSHILFE ZUM GEBRAUCH BEI RÜCKENSCHWIMMEN
ORIENTATION AID FOR USE WHEN SWIMMING ON THE BACK

(30) Priorité: 27.09.1993 FR 9311551
(43) Date de publication de la demande: 10.07.1996
(73) Titulaire: Bernard, André, F-78580 Maule (FR)
(72) Inventeur: Bernard, André, F-78580 Maule (FR)
(74) Mandataire: Le Forestier, Eric
(86) Numéro de dépôt international: FR9400603
(87) Numéro de publication internationale: WO9509033

(56) Documents cités:
- DE-A- 2 350 536
- DE-B- 1 140 099
- DE-U- 9 206 968
- FR-A- 2 630 653
- US-A- 3 993 060

## Description

La présente invention concerne un dispositif permettant de s'orienter lorsque l'on pratique la natation sur le dos.

Généralement, les nageurs opèrent une rotation de la tête périodique malaisée, pour se diriger.

Dans d'autre cas, ils pratiquent un retournement, les ramenant en natation ventrale, à vue directe.

On connaît également par le document DE-U-89 11 489 un dispositif d'aide à l'orientation pour la nage sur le dos, comprenant un support et un miroir fixé sur le support. Ce dispositif connu est désavantageux en ce qu'il nécessite un collier élastique qui enserre la tête, au détriment du confort, et qui risque de se déplacer au cours de la nage.

Le dispositif selon l'invention vise à remédier à ces inconvénients, et à simplifier sa construction tout en facilitant la respiration du nageur.

Ainsi l'invention propose un dispositif du type précité, caractérisé en ce que le support est creux et possède à une extrémité libre un embout destiné à son maintien par la bouche du nageur.

D'autres aspects, buts et avantages de la présente invention apparaîtront mieux à la lecture de la description détaillée suivante de formes de réalisation préférées de celle-ci, donnée à titre d'exemple non limitatif et faite en référence aux dessins annexés, sur lesquels :
la figure 1 est une vue en perspective d'un dispositif suivant une première forme de réalisation de l'invention,
la figure 1a est une vue de côté schématique du dispositif en utilisation, et
la figure 2 est une vue en perspective d'un dispositif suivant une forme de réalisation préférée de l'invention.

En référence tout d'abord à la figure 1, on a représenté un dispositif qui comporte un embout buccal 10 prolongé par un support tubulaire coudé 20 sur lequel est fixé, dans la région d'extrémité opposée à l'embout 10, un miroir 30. Cette fixation est réalisée par exemple par collage ou soudage.

Lorsqu'un nageur nage sur le dos, ce dispositif est destiné à être maintenu généralement verticalement au-dessus du visage du nageur, uniquement à l'aide de la bouche du nageur, l'inclinaison du miroir 30 donnée par le coude intermédiaire du tube 20 permettant de donner au nageur une vision dans la direction dans laquelle il progresse.

Dans le présent exemple, l'embout buccal 10 est réalisé sous la forme d'un manchon en élastomère 11, d'une épaisseur de quelques millimètres, entourant étroitement l'extrémité libre 20a du tube 20. De préférence, pour favoriser le maintien par la bouche, le tube 20 est ovalisé dans la région de son extrémité 20a.

La hauteur du miroir 30 permet, malgré les oscillations du corps et les mouvements de la tête, de garder en vue son objectif en permanence. En outre, le tube 20, creux, permet avantageusement d'inspirer l'air à une certaine distance au-dessus du niveau de l'eau. Ainsi les éclaboussures provoquées par la nage ne risquent pas de venir perturber la respiration. En outre, dans le cas de la natation en piscine, et tout particulièrement avec une eau fortement chlorée ou autrement traitée, l'air étant pris à une distance substantielle au-dessus de la surface de l'eau est plus pur.

On notera ici que le miroir 30 est de préférence triangulaire, avec la pointe vers le bas. En effet sa région inférieure, la plus exposée à l'eau, offre alors une moindre résistance à l'avancement, et la vision reste confortable.

A titre d'exemple non limitatif, le miroir a des dimensions de l'ordre de 10 à 15 cm de hauteur et de 6 à 10 cm de largeur dans sa partie haute. Il est avantageusement réalisé en matière synthétique pour ne pas être cassant. Comme illustré sur la figure 1, il est avantageusement entouré d'un bourrelet souple 31, par exemple en matériau élastomère, afin de recouvrir ses arêtes vives et minimiser les risques d'accidents en cas de choc.

Par ailleurs, pour éviter que l'eau inévitablement projetée sur le miroir au cours de la nage ne vienne perturber la vision, celui-ci peut être revêtu d'une couche transparente de matériau hydrophobe. On observera également que, pour diminuer les éblouissement notamment lorsque le nageur progresse en direction du soleil, le miroir peut être teinté pour atténuer le rayonnement.

Plus généralement, le choix des matériaux des divers composants du dispositif est préférentiellement choisi de manière à ce que le dispositif soit flottant. Ainsi, lorsqu'il est accidentellement perdu par le nageur, il est facilement retrouvé.

La figure 2 illustre une forme de réalisation dans laquelle le miroir 30 est monté de façon amovible sur le tube 20. Le miroir comportant dans la région de sa pointe dirigée vers le bas une ouverture 32 de forme elliptique qui lui permet d'être engagé avec obliquité sur le tube 20. Entre cette ouverture 32 et la pointe est formée une autre ouverture 33 dans laquelle est engagé un cordon élastique 40 fermé sur lui-même qui, faisant le tour du tube 20 et étant sous tension, permet de caler le miroir 30 dans sa position d'inclinaison maximale telle que définie par la forme et la taille de l'ouverture elliptique 32.

Tout d'abord, le tube 20 peut être réalisé en deux parties reliées par une articulation creuse, de manière à pouvoir être utilisé en tuba pour nage ventrale, et/ou pour permettre de modifier l'orientation du miroir.

En outre, l'extrémité libre du tube 20 peut recevoir par emmanchement élastique un manchon souple et épais de protection. Ce manchon a pour objet premier d'assurer une protection en cas de choc. Il permet en outre de jouer le rôle de prolongateur, éventuellement gradué, pour la nage sur le dos immergée (avec monopalme). Par ailleurs, en donnant à ce manchon une couleur vive ou fluorescente, on facilite le repérage du nageur.

Par ailleurs, on peut choisir pour le tube 20 une courbure inverse de celle illustrée sur les figures 1 et 1a, qui s'avère plus intéressante sur le plan hydrodynamique notamment en natation immergée avec monopalme.

De plus, pour faciliter ce type de nage et assurer un bon équilibre du corps lors de la natation immergée, le dispositif de l'invention peut être prévu pour recevoir de façon amovible un lest. Ce montage amovible doit permettre une libération rapide en cas de danger.

Enfin, le tube 20 peut être équipé dans sa région supérieure d'une source lumineuse de signalisation alimentée par une petite batterie, notamment pour la natation nocturne. Cette source et la batterie sont avantageusement amovibles.

## Revendications

1. Dispositif d'aide à l'orientation pour la nage sur le dos, comprenant un support (20) et un miroir (30) fixé sur le support, caractérisé en ce que le support est creux et possède à une extrémité libre un embout destiné à son maintien par la bouche du nageur.

2. Dispositif selon la revendication 1, caractérisé en ce que le miroir (30) est de forme généralement triangulaire, avec une pointe dirigée vers le bas.

3. Dispositif selon la revendication 1, caractérisé en ce que le miroir (30) est entouré d'un bourrelet protecteur souple (31).

4. Dispositif selon la revendication 1 , caractérisé en ce que le miroir (30) est revêtu d'un matériau transparent hydrophobe.

5. Dispositif selon la revendication 1, caractérisé en ce que le miroir (30) est monté sur le support de façon amovible.

## Claims

1. Orientation aid device for swimming on one's back, comprising a support (20) and a mirror (30) fixed to the support, characterized in that the support is hollow and at a free end has an end piece allowing it to be held in the mouth of the swimmer.

2. Device according to Claim 1, characterized in that the mirror (30) is of generally triangular shape, with one apex directed downwards.

3. Device according to Claim 1, characterized in that the mirror (30) is surrounded by a flexible protective strip (31).

4. Device according to Claim 1, characterized in that the mirror (30) is covered with a hydrophobic transparent material.

5. Device according to Claim 1, characterized in that the mirror (30) is mounted on the support removably.

## Patentansprüche

1. Orientierungshilfe zum Gebrauch beim Rückenschwimmen, mit einer Stütze (20) und einem an der Stütze befestigten Spiegel (30),
**dadurch gekennzeichnet,**
daß die Stütze hohl ausgebildet ist und an einem freien Ende ein Ansatzstück aufweist, das dazu bestimmt ist, vom Mund des Schwimmers gehalten zu werden.

2. Vorrichtung nach Anspruch 1, dadurch gekennzeichnet, daß der Spiegel (30) im wesentlichen dreieckförmig ist und eine Spitze nach unten weist.

3. Vorrichtung nach Anspruch 1, dadurch gekennzeichnet, daß der Spiegel (30) von einem weichen Schutzflansch (31) umgeben ist.

4. Vorrichtung nach Anspruch 1, dadurch gekennzeichnet, daß der Spiegel (30) von einem transparenten hydrophoben Material überzogen ist.

5. Vorrichtung nach Anspruch 1, dadurch gekennzeichnet, daß der Spiegel (30) auf der Stütze verstellbar angeordnet ist.
